# EUROPÄISCHE PATENTSCHRIFT

(11) **EP 0 547 341 B1**
(45) Veröffentlichungstag und Bekanntmachung des Hinweises auf die Patenterteilung: **27.12.1995**
(21) Anmeldenummer: 92118484.2
(22) Anmeldetag: 29.10.1992
(51) Int. Cl.: A47B 61/04, A47G 25/00

(54) **Schuhauszug für Schränke**
Shoe drawer for wardrobes
Tiroir à chaussures pour armoires

(30) Priorität: 17.12.1991 DE 9115628 U
(43) Veröffentlichungstag der Anmeldung: 23.06.1993
(73) Patentinhaber: WILHELM STALLMANN GMBH & CO. KG, D-32609 Hüllhorst (DE)
(72) Erfinder: Schmitz, Gunther, D-32609 Hüllhorst (DE)
(74) Vertreter: Schirmer, Siegfried, Dipl.-Ing.

(56) Entgegenhaltungen:
- CH-A- 374 464
- CH-A- 465 799
- FR-A- 1 232 492
- FR-A- 2 639 811
- US-A- 3 857 623

## Beschreibung

Die Erfindung betrifft einen Schuhauszug für Schränke, der auf fest mit dem Schrankboden verbundenen Schienen gleitbar gelagert und mit in verschiedenen Ebenen verlaufenden Ablageböden versehen ist.

Die bekannten Schuhauszüge dieser Art, vgl. FR-A- 1 232 492, eignen sich zur Lagerung von Schuhen auf engstem Raum. Allerdings ist die Zugriffsmöglichkeit nicht optimal gelöst.

Der Erfindung liegt die Aufgabe zugrunde, einen Schuhauszug der aufgezeigten Gattung so auszubilden, daß bei Erzielung einer maximalen Lagerkapazität die Zugriffsmöglichkeiten verbessert sind und eine bequeme Entnahme der Schuhe aus allen Ablageböden gewährleistet ist.

Diese Aufgabe wird erfindungsgemäß dadurch gelöst, daß drei Ablageböden angeordnet sind, wobei der mittlere Ablageboden zurückversetzt und der obere Ablageboden herausschwenkbar gelagert sind. In Ausgestaltung der Erfindung ist ein unterer waagerecht umlaufender Rahmen vorhanden, der durch einen Querriegel ausgesteift ist. Der hintere Riegel sowie der Querriegel sind zweckmäßigerweise auf der auf den Schienen gleitbar geführten Schienenführungsbahn angeschlossen. Die Schienen können einen oberen verbreiterten Kopf und die Schienenführungsbahnen U-förmigen Querschnitt aufweisen, wobei die Enden der Flansche der Schienenführungsbahnen zueinander so abgewinkelt sind, daß zwischen ihren Stirnseiten ein Spalt zur Führung der Schiene gebildet ist.

Bei einem bevorzugten Ausführungsbeispiel sind an der hinteren Begrenzung des oberen Ablagebodens zwei Stege gelenkartig angeschlossen, die mit dem anderen Ende an der vorderen Anschlagleiste des mittleren Bodens gelenkartig gelagert sind. Zur Führung des oberen Ablagebodens beim Herausschwenken können zwei untere Führungsbahnen angeordnet sein, denen je ein feststehender Führungskopf zugeordnet ist.

Zweckmäßige Ausgestaltungen der Erfindung sind in den übrigen Unteransprüchen aufgezeigt.

Durch die erfindungsgemäße Ausbildung des Schuhauszugs können in drei Ebenen Schuhe gelagert und relativ leicht wieder entnommen werden.

Ein Ausführungsbeispiel der Erfindung ist in der Zeichnung dargestellt und wird nachfolgend näher erläutert. Es zeigen:
- Fig. 1: eine Seitenansicht eines Schuhauszugs in Normalstellung;
- Fig. 2: eine Seitenansicht eines Schuhauszugs im herausgezogenen Zustand mit herausgeschwenktem oberen Ablageboden;
- Fig. 3: einen Vertikalschnitt durch gelenkartig angeschlossene Stege im vergrößerten Maßstab;
- Fig. 4: einen Vertikalschnitt durch eine Schiene mit Schienenführungsbahn im vergrößerten Maßstab;
- Fig. 5: eine Innenansicht einer auf einem Führungskopf geführten Führungsbahn;
- Fig. 6: eine Draufsicht auf einen Ablageboden und
- Fig. 7: einen Horizontalschnitt nach Linie I - I gemäß Fig. 1.

Der Schuhauszug besitzt einen unteren Ablageboden 1, einen zurückgesetzten mittleren Ablageboden 2 und einen herausschwenkbaren oberen Ablageboden 3. Die Ablageböden 1, 2, 3 entsprechen in ihrer Tiefe einer üblichen Schuhgröße, wobei größere Schuhe auf dem unteren Ablageboden 1 gelagert werden können, da über dem Ablageboden 1 hinaus ein Freiraum vorhanden ist. Bekannterweise sind die Ablageböden 1, 2, 3 durch im Abstand voneinander parallel verlaufende Stäbe 16 gebildet, deren Abstand zueinander im vorderen Bereich wesentlich geringer ist als im mittleren und hinteren Bereich, vgl. Fig. 6. Die parallel verlaufenden Stäbe 16 der Ablageböden 1, 2, 3 sind auf einem durch Querstäbe 17 ausgesteiften Rahmen 18 angeordnet.

Der Schuhauszug besitzt einen unteren waagerecht umlaufenden Rahmen 4, der durch einen Querriegel 5 ausgesteift ist. Der Querriegel 5 und der hintere Riegel 4' des Rahmens 4 sind an der auf den Schienen 6 gleitbar geführten Schienenführungsbahn 7 angeschlossen. Die Schienen 6 weisen einen oberen verbreiterten Kopf 6' auf. Die Enden der Flansche 7' der im Querschnitt U-förmigen Schienenführungsbahnen 7 sind zueinander so abgewinkelt, daß zwischen ihren Stirnseiten ein Spalt 8 zur Führung der Schiene 6 gebildet ist.

Die Ablageböden 1, 2, 3 verlaufen nach vorn geneigt und besitzen eine vordere, oberhalb der Bodenebene verlaufende Anschlagleiste 9. Der untere und der mittlere Ablageboden 1, 2 sind mit den Stirnseiten an senkrecht verlaufende seitliche Halterungsstäbe 10, die an dem unteren Rahmen 4 angeschlossen sind, fest angeordnet. Die seitlichen Halterungsstäbe 10 einer Stirnseite sind mit einem oberen Querriegel 11 und die seitlichen Halterungsstäbe 10 beider Stirnseiten durch untere Längsriegel 12 verbunden. Um den oberen Ablageboden 3 herausschwenken zu können, sind an seiner hinteren Begrenzung zwei Stege 13 gelenkartig angeschlossen, die mit dem anderen Ende an der vorderen Anschlagleiste 9 des mittleren Ablagebodens 2 ebenfalls gelenkartig gelagert sind. Zur Vermeidung eines seitlichen Verkantens beim Herausschwenken des oberen Ablagebodens 1 dienen zwei untere Führungsbahnen 14, denen je ein feststehender Führungskopf 15 zugeordnet ist. Diese Führungsköpfe 15 sind an den Innenseiten der vorderen senkrechten Halterungsstäbe 10 angeordnet. Der Durchmesser der Führungsköpfe 15 ist kleiner als die lichte Weite der Führungsbahnen 14.

## Patentansprüche

1. Schuhauszug für Schränke, der auf fest mit dem Schrankboden verbundenen Schienen gleitbar gelagert und mit in verschiedenen Ebenen verlaufenden Ablageböden (2,3) versehen ist, gekennzeichnet durch drei Ablageböden, wobei der mittlere Ablageboden (2) zurückversetzt und der obere Ablageboden (3) herausschwenkbar gelagert sind.

2. Schuhauszug nach Anspruch 1, gekennzeichnet durch einen unteren, waagerecht umlaufenden Rahmen (4), der durch einen Querriegel (5) ausgesteift ist, wobei der hintere Riegel (4') des Rahmens (4) und der Querriegel (5) an der auf den Schienen (6) gleitbar geführten Schienenführungsbahn (7) angeschlossen sind.

3. Schuhauszug nach Anspruch 1 oder 2, dadurch gekennzeichnet, daß die Schienen (6) einen oberen verbreiterten Kopf (6') aufweisen.

4. Schuhauszug nach einem der Ansprüche 1 bis 3, dadurch gekennzeichnet, daß die Schienenführungsbahnen (7) U-förmigen Querschnitt aufweisen.

5. Schuhauszug nach Anspruch 4, dadurch gekennzeichnet, daß die Enden der Flansche (7') der Schienenführungsbahnen (7) zueinander so abgewinkelt sind, daß zwischen ihren Stirnseiten ein Spalt (8) zur Führung der Schiene (6) gebildet ist.

6. Schuhauszug nach einem der Ansprüche 1 bis 5, dadurch gekennzeichnet, daß die Ablageböden (1, 2, 3) nach vorn geneigt angeordnet sind und jeweils eine vordere, oberhalb der Bodenebene verlaufende Anschlagleiste (9) aufweisen.

7. Schuhauszug nach einem der Ansprüche 1 bis 6, dadurch gekennzeichnet, daß der untere und der mittlere Ablageboden (1, 2) mit den Stirnseiten an senkrecht verlaufenden seitlichen Halterungsstäben (10), die an dem unteren Rahmen (4) angeschlossen sind, fest angeordnet sind.

8. Schuhauszug nach Anspruch 7, dadurch gekennzeichnet, daß die seitlichen Halterungsstäbe (10) einer Stirnseite durch einen oberen Querriegel (11) miteinander verbunden sind.

9. Schuhauszug nach Anspruch 7 oder 8, dadurch gekennzeichnet, daß die seitlichen Halterungsstäbe (10) beider Stirnseiten durch untere Längsriegel (12) verbunden sind.

10. Schuhauszug nach einem der Ansprüche 1 bis 9, dadurch gekennzeichnet, daß an der hinteren Begrenzung des oberen Ablagebodens (3) zwei Stege (13) gelenkartig angeschlossen sind, die mit dem anderen Ende an der vorderen Anschlagleiste (9) des mittleren Bodens (2) gelenkartig gelagert sind.

11. Schuhauszug nach einem der Ansprüche 1 bis 10, dadurch gekennzeichnet, daß der obere Ablageboden (3) zwei untere Führungsbahnen (14) aufweist.

12. Schuhauszug nach einem der Ansprüche 1 bis 11, dadurch gekennzeichnet, daß die Längen der Führungsbahn (14) annähernd den Längen der Stege (13) entsprechen.

13. Schuhauszug nach einem der Ansprüche 1 bis 12, dadurch gekennzeichnet, daß den unteren Führungsbahnen (14) je ein feststehender Führungskopf (15) zugeordnet ist.

14. Schuhauszug nach Anspruch 13, dadurch gekennzeichnet, daß die Führungsköpfe (15) für die führungsbahnen (14) an den Innenseiten der vorderen senkrechten Halterungsstäbe (10) angeordnet sind.

15. Schuhauszug nach einem der Ansprüche 1 bis 14, dadurch gekennzeichnet, daß der Durchmesser der Führungsköpfe (15) kleiner ist als die lichte Weite der Führungsbahnen (14).

16. Schuhauszug nach einem der Ansprüche 1 bis 15, dadurch gekennzeichnet, daß die Schienen (6) und/oder die Schienenführungsbahnen (7) mit einer Verschiebebegrenzung versehen sind.

## Claims

1. Shoe drawer for cupboards, which is mounted to be slidable on rails fixedly connected with the cupboard base and which is provided with support bases (2, 3) extending in different planes, characterised by three support bases, wherein the middle support base (2) is offset rearwardly and the upper support base (3) is pivotable out.

2. Shoe drawer according to claim 1, characterised by a lower, horizontally encircling frame (4), which is reinforced by a crossbar (5), wherein the rearward bar (4') of the frame (4) and the crossbar (5) are connected to the rail guide track (7) slidably guided on the rails (6).

3. Shoe drawer according to claim 1 or 2, characterised thereby that the rails (6) have an upper enlarged head (6').

4. Shoe drawer according to one of claims 1 to 3, characterised thereby that the rail guide tracks (7) have a U-shaped cross-section.

5. Shoe drawer according to claim 4, characterised thereby that the ends of the flanges (7') of the rail guide tracks (7) are so angled relative to one another that a gap (8) for guidance of the rail (6) is formed between their end faces.

6. Shoe drawer according to one of claims 1 to 5, characterised thereby that the support bases (1, 2, 3) are arranged to be inclined forwardly and each have a respective front abutment strip (9) extending above the base plane.

7. Shoe drawer according to one of claims 1 to 6, characterised thereby that the lower and the middle support bases (1, 2) are firmly arranged by the end faces at vertically extending lateral retaining rods (10), which are connected to the lower frame (4).

8. Shoe drawer according to claim 7, characterised thereby that the lateral retaining rods (10) of an end face are connected together by an upper crossbar (11).

9. Shoe drawer according to claim 7 or claim 8, characterised thereby that the lateral retaining rods (10) of both end faces are connected by lower longitudinal bars (12).

10. Shoe drawer according to one of claims 1 to 9, characterised thereby that two webs (13) are articulatedly connected at the rearward boundary of the upper support base (3) and are articulatedly connected by the other end of the front abutment strip (9) of the middle base (2).

11. Shoe drawer according to one of claims 1 to 10, characterised thereby that the upper support base (3) has two lower guide tracks (14).

12. Shoe drawer according to one of claims 1 to 11, characterised thereby that the lengths of the guide track (14) approximately correspond to the lengths of the webs (13).

13. Shoe drawer according to one of claims 1 to 12, characterised thereby that a respective stationary guide head (15) is associated with each of the lower guide tracks (14).

14. Shoe drawer according to claim 13, characterised thereby that the guide heads (15) for the guide tracks (14) are arranged at the inner sides of the front vertical retaining rods (10).

15. Shoe drawer according to one of claims 1 to 14, characterised thereby that the diameter of the guide heads (15) is smaller than the clear width of the guide tracks (14).

16. Shoe drawer according to one of claims 1 to 15, characterised thereby that the rails (6) and/or the rail guide tracks (7) are provided with a displacement limitation.

## Revendications

1. Tiroir à chaussures destiné à être monté dans une armoire, sur des rails fixés sur le plancher de l'armoire, ce tiroir comportant plusieurs plateaux récepteurs situés dans des plans différents, caractérisé en ce qu'il comporte trois plateaux récepteurs, dont le plateau médian (2) est décalé vers l'arrière tandis que le plateau supérieur (3) peut basculer vers l'extérieur.

2. Tiroir à chaussures selon la revendication 1, caractérisé en ce qu'il comporte un cadre inférieur (4) mobile horizontalement, rigidifié par une traverse (5) qui, ainsi que la traverse arrière (4') du cadre (4) est fixée sur des coulisseaux (7) circulant sur les rails (6).

3. Tiroir à chaussures selon la revendication 1 ou 2, caractérisé en ce que les rails (6) ont une tête élargie (6').

4. Tiroir à chaussures selon l'une des revendications 1 à 3, caractérisé en ce que les coulisseaux (7) ont une section transversale en U.

5. Tiroir à chaussures selon la revendication 4, caractérisé en ce que les extrémités des flancs (7') des coulisseaux (7) sont coudées l'une vers l'autre de manière à laisser entre leurs faces frontales une fente (8) de passage du rail (6).

6. Tiroir à chaussures selon l'une des revendications 1 à 5, caractérisé en ce que les plateaux de réception (1, 2, 3) sont inclinés vers l'avant et équipés chacun d'une barrette de butée avant (9) située au-dessus du plan du plateau.

7. Tiroir à chaussures selon l'une des revendications 1 à 6, caractérisé en ce que les plateaux inférieur et médian (1, 2) sont fixés par leurs côtés à des barres latérales de maintien (10), verticales, fixées sur le cadre inférieur (4).

8. Tiroir à chaussures selon la revendication 7, caractérisé en ce que les barres latérales de maintien (10) situées d'un côté sont reliées entre elles par une traverse supérieure (11).

9. Tiroir à chaussures selon la revendication 7 ou 8, caractérisé en ce que les barres latérales de maintien (10) sont reliées, d'un côté à l'autre, par des barres longitudinales inférieures (12).

10. Tiroir à chaussures selon une des revendications 1 à 9, caractérisé en ce qu'au bord arrière du plateau supérieur (3) sont articulées deux barres (13) dont les autres extrémités sont articulées à la barrette de butée avant (9) du plateau médian (2).

11. Tiroir à chaussures selon une des revendications 1 à 10, caractérisé en ce que le plateau récepteur supérieur (3) est équipé de deux pistes de guidage (14) situées en dessous.

12. Tiroir à chaussures selon une des revendications 1 à 11, caractérisé en ce que les longueurs des pistes de guidage (14) correspondent à peu près à celles des barres (13).

13. Tiroir à chaussures selon une des revendications 1 à 11, caractérisé en ce qu'une tête de guidage (15), fixe, est associée à chacune des pistes inférieures de guidage (14).

14. Tiroir à chaussures selon la revendication 13, caractérisé en ce que les têtes de guidage (15) associées aux pistes (14) sont montées sur les faces internes des barres de maintien (10) situées en avant.

15. Tiroir à chaussures selon une des revendications 1 à 14, caractérisé en ce que le diamètre des têtes de guidage (15) est inférieur au passage libre au-dessus des pistes de guidage (14).

16. Tiroir à chaussures selon une des revendications 1 à 15, caractérisé en ce que les rails (6) et ou les coulisseaux (7) sont équipés de limiteurs de course.
